# EUROPÄISCHE PATENTSCHRIFT

(11) **EP 0 666 171 B1**
(45) Veröffentlichungstag und Bekanntmachung des Hinweises auf die Patenterteilung: **03.09.1997**
(21) Anmeldenummer: 95100585.9
(22) Anmeldetag: 18.01.1995
(51) Int. Cl.: B41F 27/12

(54) **Klemm- und Spannvorrichtung in einem Plattenzylinder von Rotationsdruckmaschinen**
Device for clamping and tensioning in a plate cylinder of a rotary printing machine
Dispositif de serrage et de tension dans un cylindre porte-plaque d'une machine à imprimer rotative

(30) Priorität: 03.02.1994 DE 9401760 U
(43) Veröffentlichungstag der Anmeldung: 09.08.1995
(73) Patentinhaber: Heidelberger Druckmaschinen Aktiengesellschaft, D-69115 Heidelberg (DE)
(72) Erfinder: Stellberger, Rudi, D-76709 Kronau (DE); Kleinschmidt, Uwe, D-76684 Östringen (DE); Kusch, Hans-Jürgen, D-69151 Neckargemünd (DE)
(74) Vertreter: Stoltenberg, Heinz-Herbert Baldo

(56) Entgegenhaltungen:
- EP-A- 0 444 219
- EP-A- 0 544 382
- DE-A- 2 031 711
- US-A- 3 156 184

## Beschreibung

Die Erfindung bezieht sich auf eine Vorrichtung zum Befestigen von biegsamen Druckplatten auf einem Plattenzylinder von Rotationsdruckmaschinen.

Eine bekannte Ausführung dieser Art (DE 37 31 039 A1) offenbart eine Klemmvorrichtung für biegsame Druckplatten, bei der Hebelelemente über Pneumatik- oder Hydraulikelemente die Druckplatte festklemmen und spannen. Bei dieser bekannten Ausführung ist es erforderlich, daß das pneumatische oder hydraulische Druckmedium während des gesamten Maschienenlaufs einen konstanten Druck erzeugt, um eine gleichmäßige Spannung der Druckplatte zu gewährleisten.

Die EP 0 444 219 A1 zeigt eine Vorrichtung zum Befestigen von biegsamen Druckplatten auf einem Plattenzylinder einer Rotationsdruckmaschine, bei der ein Einklemmen und Spannen der Druckplatte während des Betriebes ohne Energiezufuhr möglich ist. Diese weist gemäß dem Obergriff des Anspruchs 1 eine achsparallel in einer Zylindergrube angeordnete Spannschiene auf, mit einer an der Spannschiene schwenkbar befestigten Klemmschiene, mit einer am Zylinder stirnseitig gelagerten Nockenwelle, die zwei Nockenpaare aufweist, wobei das erste Nockenpaar die Spannschiene entgegen der Kraft von Federelementen in ihre Aufnahmeposition für die Druckplatte verschiebt und danach das zweite Nockenpaar über Zapfen entgegen der Kraft von Feder -Hebeleinheiten die Klemmschiene soweit öffnet, daß das nachlaufende Plattenende von Rollen eingelegt werden kann, und beim Verdrehen der Nockenwelle in entgegengesetzter Richtung erst die Klemmschiene von den Feder -Hebeleinheiten geschlossen und danach die Spannschiene von den Federelementen in Spannstellung verschoben wird.

Aufgabe der vorliegenden Erfindung ist es, das Klemmen und Spannen der Druckplatte zu vereinfachen und eine Vorrichtung zu schaffen, die während des Betriebs der Maschine ohne Energiezufuhr Einklemmen und Spannen der Druckplatte gewährleistet.

Gemäß der Erfindung wird die Aufgabe durch die Merkmale des Anspruchs 1 gelöst.

Feder-Hebeleinheiten die Klemmschiene soweit öffnet, daß das nachlaufende Plattenende z. B. von einer Rolle eingelegt werden kann und beim Verdrehen der Nockenwelle in entgegengesetzter Richtung erst die Klemmschiene von den Federhebeleinheiten geschlossen und danach die Spannschiene von den Federelementen in Spannstellung verschoben wird. Bei dieser Lösung ist das Betätigen lediglich einer Nockenwelle erforderlich, wobei diese manuell oder von Stellmitteln betätigt werden kann. Weiterhin ist sowohl das Klemmen als auch das Spannen der biegsamen Druckplatte während des Betriebs der Maschine durch Federelemente gewährleistet, so daß eine konstante Klemm- und Spannkraft wirkt ohne daß hierfür Kräfte von außerhalb zugeführt werden müssen. Ein wesentlicher Vorteil ist auch dadurch erreicht, daß mit der Spannung der Druckplatte durch Federelemente eine Schrägstellung derselben zur Passenkorrektur ohne zusätzliche Stellvorgänge durchführbar ist.

In einer vorteilhaften Ausgestaltung der Erfindung sind die Federelemente zwischen Spannschiene und Nockenwelle angeordnet und die Feder-Hebeleinheiten sind zwischen Lagerarmen an der Spannschiene und Hebeln an der Klemmschiene angeordnet.

Ein Ausführungsbeispiel der Erfindung ist in den Zeichnungen schematisch dargestellt,
es zeigt:
- Fig. 1: einen Teilquerschnitt durch einen Plattenzylinder mit gespannter Druckplatte,
- Fig. 2: einen Teilquerschnitt durch einen Plattenzylinder bei dem das Druckplattenende eingeführt wird.

In einer Grube 1 des Plattenzylinders 2 ist eine Klemmeinrichtung 3 für das vorlaufende Plattenende und einer Vorrichtung 4 zum Befestigen einer biegsamen Druckplatte 5 auf dem Plattenzylinder 2 vorgesehen. Die Vorrichtung 4 besteht unter anderem aus einer achsparallel, in der Grube 1 angeordneten Spannschiene 6 und einer an der Spannschiene 6 befestigten Klemmschiene 7. Die Spannschiene 6 ist in der Grube 1 des Plattenzylinders 2 verschiebbar gelagert und trägt an ihren beiden Enden Bolzen 8, auf denen die Klemmschiene 7 schwenkbar gelagert ist.

Zum Betätigen der Spannschiene 6 und der Klemmschiene 7 ist eine Nockenwelle 9 vorgesehen, die in den Stirnseiten des Plattenzylinders 2 drehbar gelagert ist. Die Nockenwelle 9 trägt zwei Nockenpaare 10, 11, wobei das Nockenpaar 10 die Spannschiene 6 entgegen der Kraft von Federelementen 12 über Nockenrollen 13 verschiebt. Hierbei sind die Federelemente 12 auf Bolzen 14 vorgesehen, die in der Spannschiene 6 längsverschiebbar gelagert sind und sich mit ihrem gegenüberliegenden Kopf 15 an der Nockenwelle 9 abstützen. Die Nockenrollen 13 sind an Hebelarmen 16 befestigt, die ebenfalls mit der Spannschiene verbunden sind.

Das zweite Nockenpaar 11 drückt beim Verdrehen der Nockenwelle entgegen dem Uhrzeigersinn Zapfen 17, die an der Klemmschiene 7 befestigt sind nach oben, so daß die Klemmschiene 7 öffnet und die in Fig. 2 gezeigte Position einnimmt. Das öffnen der Klemmschiene 7 erfolgt ebenfalls gegen die Kraft von Federn 18, die von Hebeln 19 betätigt werden, die wiederum an der Klemmschiene 7 befestigt sind. Die Federn 18 sind hierbei über Stößel 20 betätigbar, die auf einer Seite über Zapfen 21 an den Hebeln 19 und auf der anderen Seite über Zapfen 22 an den Lagerarmen 16 befestigt sind.

In Fig. 1 ist die Druckplatte 5 zwischen Spannschiene 6 und Klemmschiene 7 eingespannt und die Spannschiene mit der Klemmschiene durch die Kraft der Federelemente 12 nach rechts verschoben, so daß die Druckplatte 5 auf der Mantelfläche des Plattenzylinders 2 gespannt ist. Hierbei ist die Nockenwelle 9 im Uhrzeigersinn in ihrer Ausgangsposition verdreht (wie gezeichnet). Wird nun die Nockenwelle 9 entgegen dem Uhrzeigersinn verdreht, so wird über die Nockenrolle 13 zunächst die Spannschiene 6 mit der Klemmschiene 7 nach links bewegt und somit die Druckplatte entspannt. Danach wird über das zweite Nockenpaar 11 und die Zapfen 17 die Klemmschiene 7 geöffnet, wie dies in Fig. 2 dargestellt ist. Hierbei befindet sich die Spannschiene 6 in ihrer linken Ausgangsposition. Wird nun eine neue Druckplatte 5 auf dem Plattenzylinder 2 aufgelegt, so wird diese zunächst von der Klemmeinrichtung 3 an ihrem vorderen Ende eingespannt und durch Drehen des Plattenzylinders 2 entgegen dem Uhrzeigersinn durch feststehend an den Seitengestellen gelagerte Rollen 23 auf die Mantelfläche des Plattenzylinders 2 aufgedrückt. Hat der Plattenzylinder nach etwa einer Umdrehung die in Fig. 2 gezeigte Position erreicht, so drücken die Rollen 23 das nachlaufende Plattenende 24 in die wiedergegebenen Stellung, so daß die weit öffnende Klemmschiene 7 geschlossen werden kann und das Plattenende 24 einspannt, wie dies in Fig. 1 gezeigt ist. Danach erfolgt durch Weiterdrehen der Nockenwelle 9 das Spannen der Druckplatte durch Verschieben der Spannschiene 6 mit der Klemmschiene 7 nach rechts.

### BEZUGSZEICHENLISTE

- 1: Grube
- 2: Plattenzylinder
- 3: Klemmeinrichtung
- 4: Vorrichtung
- 5: Druckplatte
- 6: Spannschiene
- 7: Klemmschiene
- 8: Bolzen
- 9: Nockenwelle
- 10: Nockenpaar
- 11: Nockenpaar
- 12: Federelement
- 13: Nockenrolle
- 14: Bolzen
- 15: Kopf
- 16: Lager
- 17: Zapfen
- 18: Feder
- 19: Hebel
- 20: Stößel
- 21: Zapfen
- 22: Zapfen
- 23: Rolle
- 24: Plattenende

## Patentansprüche

1. Vorrichtung zum Befestigen von biegsamen Druckplatten auf einem Plattenzylinder (2) von Rotationsdruckmaschinen,
- mit einer achsparallel in einer Zylindergrube (1) angeordneten Spannschiene (6),
- mit einer an der Spannschiene (6) schwenkbar befestigten Klemmschiene (7),
- mit einer am Zylinder (2) stirnseitig gelagerten Nockenwelle (9), die zwei Nockenpaare (10, 11) aufweist,
- wobei das erste Nockenpaar (10) die Spannschiene (6) entgegen der Kraft von Federelementen (12) in ihre Aufnahmeposition für die Druckplatte (5) verschiebt und danach das zweite Nockenpaar (11) über Zapfen (17) entgegen der Kraft von Feder (18)
- Hebeleinheiten (19) die Klemmschiene (7) soweit öffnet, daß das nachlaufende Plattenende (24) von Rollen (23) eingelegt werden kann,
- und beim Verdrehen der Nockenwelle (9) in entgegengesetzter Richtung erst die Klemmschiene (7) von den Feder (18) -Hebeleinheiten (19) geschlossen und danach die Spannschiene (6) von den Federelementen (12) in Spannstellung verschoben wird,
**dadurch gekennzeichnet**,
daß das erste Nockenpaar (10) die Spannschiene (6) in ihre Aufnahmeposition für die Druckplatte über Nockenrollen (13) verschiebt und daß die Federelemente (12) zwischen Spannschiene (6) und Nockenwelle (9) angeordnet sind.

2. Vorrichtung nach Anspruch 1,
**dadurch gekennzeichnet**,
daß die Feder-(18) Hebeleinheiten (19) zwischen Lagerarmen (16) an der Spannschiene (6) und Hebeln (19) an der Klemmschiene (7) angeordnet sind.

## Claims

1. Device for attaching flexible printing plates on a plate cylinder (2) of rotary printing machines,
- having a tensioning rail (6) arranged axially parallel in a cylinder groove (1),
- having a clamping rail (7) which is attached pivot-ably to the tensioning rail (6),
- having a camshaft (9) which is mounted on the end face of the cylinder (2) and has two pairs of cams (10, 11),
- the first pair of cams (10) displacing the tensioning rail (6) counter to the force of spring elements (12) into its receiving position for the printing plate (5), and the second pair of cams (11) then opening the clamping rail (7) via journals (17) counter to the force of spring (18) - lever units (19) to the extent that the trailing end (24) of the plate can be inserted by rollers (23),
- and, when the camshaft (9) is rotated in the opposite direction, first the clamping rail (7) being closed by the spring (18) - lever units (19) and then the tensioning rail (6) being displaced by the spring elements (12) into a tensioning position,
characterized in that the first pair of cams (10) displaces the tensioning rail (6) into its receiving position for the printing plate via cam rollers (13), and in that the spring elements (12) are arranged between the tensioning rail (6) and the camshaft (9).

2. Device according to Claim 1, characterized in that the spring (18) - lever units (19) are arranged between bearing arms (16) on the tensioning rail (6) and levers (19) on the clamping rail (7).

## Revendications

1. Dispositif de fixation de plaques souples d'impression sur un cylindre porte-plaque (2) de machines rotatives à imprimer, comprenant
• une barre de tension (6) disposée parallèlement à l'axe dans une cavité (1) du cylindre,
• une barre de serrage (7) montée pivotante sur la barre tendeuse (6),
• un arbre à cames (9) monté dans les côtés extrêmes du cylindre (2) et comportant deux paire de cames (10, 11),
• la première paire de cames (10) déplaçant la barre de tension (6) à l'encontre de la force d'éléments de ressort (12) pour la mettre à la position de réception de la plaque d'impression (5) et ensuite la deuxième paire de cames (11) ouvrant la barre de serrage (7) au moyen de tenons (17) contre la force d'ensembles à ressort (18) et levier (19) suffisamment pour que des galets (23) puissent mettre en place l'extrémité aval (24) de la plaque
• et, lors de la rotation de l'arbre à cames (9) dans le sens inverse, les ensembles à ressort (18) et levier (19) ferment tout d'abord la barre de serrage (7) et ensuite les éléments de ressort (12) déplacent la barre de tension (6) pour la mettre en position de traction,
caractérisé
• en ce que la première paire de cames (10) déplace la barre de tension (6), pour la mettre à sa position de réception de la plaque d'impression, au moyen de galets de came (13) et en ce que les éléments de ressort (12) sont disposés entre la barre de tension (6) et l'arbre à cames (9).

2. Dispositif selon la revendication 1,
caractérisé
• en ce que les ensembles à ressort (18) et levier (19) sont disposés entre des bras de support (16) solidaires de la barre de tension (6) et des leviers (19) solidaires de la barre de serrage (7).
